# FASCICULE DE BREVET EUROPEEN

(11) **EP 2 239 220 B1**
(45) Date de publication et mention de la délivrance du brevet: **26.11.2014**
(21) Numéro de dépôt: 10159539.5
(22) Date de dépôt: 09.04.2010
(51) Int. Cl.: B65H 29/48, B65H 29/58, B65H 39/06, B07C 3/08, B65G 47/96

(54) **Installation et procede de traitement d'imprimes**
Anlage und Verfahren zum Verarbeiten von Druckprodukten
Installation and method for treating printed products

(30) Priorité: 10.04.2009 FR 0952416
(43) Date de publication de la demande: 13.10.2010
(73) Titulaire: Jost, Pierre, 94510 La Queue en Brie (FR); Noguero, Richard, 77150 Lesigny (FR); Maisonnave-Couterou, Xavier, 77520 Mons en Montois (FR)
(72) Inventeur: Jost, Pierre, 94510 La Queue en Brie (FR); Noguero, Richard, 77150 Lesigny (FR); Maisonnave-Couterou, Xavier, 77520 Mons en Montois (FR)
(74) Mandataire: Cabinet Plasseraud

(56) Documents cités:
- EP-A- 0 330 078
- EP-A- 0 799 778
- WO-A-95/13977
- WO-A-2004/071680
- US-A- 4 022 455
- US-A- 4 552 349
- US-B1- 6 304 795

## Description

La présente invention est relative aux installations et aux procédés de traitement d'imprimés.

On connaît des installations de traitement d'imprimés qui peuvent être mises en oeuvre dans une entreprise de routage ou de distribution d'imprimés (par exemple pour distribuer la presse par portage, ou autre), avec pour but notamment de préparer et regrouper les imprimés pour livraison à leur destination.

Ces installations ne sont généralement pas adaptées à traiter différents types d'imprimés à la fois, par exemple différents titres de magazines. Ces installations sont donc « mono-titres », c'est-à-dire produisant des paquets, ou liasses, comprenant des imprimés d'un seul type qui sont individuellement adressés au destinataire.

La livraison des imprimés est faite ensuite par exemple par des porteurs de presse qui reçoivent, des entreprises de routage, les paquets d'imprimés individuellement adressés.

Ainsi, chaque porteur reçoit différents paquets d'imprimés mono-titres correspondants à sa zone de distribution, selon une suite ordonnée qui correspond à sa tournée de distribution.

Cependant, certains destinataires peuvent être abonnés à différents titres simultanément (se trouvant donc forcément dans différents paquets), ou plusieurs destinataires abonnés à différents titres existent à une adresse commune, ce qui fait que les porteurs de presse doivent trier manuellement les titres des différents paquets avant ou pendant leur tournée, afin de regrouper ensemble les titres destinés à la même adresse et aux adresses voisines.

Par ailleurs, le document US-A-4 552 349 décrit une installation de traitement d'imprimés, comprenant :
- des moyens de commande adaptés à accéder à au moins une base de données comprenant des destinataires auxquels doivent être envoyés lesdits imprimés, des adresses de ces destinataires et des types d'imprimés destinés à chaque destinataire,
- au moins deux chaînes primaires adaptées pour traiter des imprimés, et comprenant chacune au moins un dispositif d'alimentation adapté pour alimenter la chaîne primaire en imprimés au moins deux desdites chaînes primaires étant alimentées en un type d'imprimés différent,
- au moins une chaîne de regroupement commandée par les moyens de commande,
- une chaîne de répartition commandée par les moyens de commande,
- un premier dispositif de transfert pour chaque chaîne primaire, ce premier dispositif de transfert étant commandé par les moyens de commande pour transférer des imprimés depuis la chaîne primaire correspondante vers la chaîne de répartition,
- au moins un second dispositif de transfert pour transférer des imprimés depuis la chaîne de répartition vers la chaîne de regroupement,
les moyens de commande étant adaptés pour faire transférer les imprimés vers la chaîne de regroupement par les premier et deuxième dispositifs de transfert et par la chaîne de répartition pour que lesdits imprimés arrivent sur la chaîne de regroupement regroupés selon un ordre permettant un regroupement par adresse et/ou par destinataire.

La présente invention a notamment pour but d'améliorer la rapidité d'une telle installation.

A cet effet, l'invention propose une installation selon la revendication 1.

Grâce à ces dispositions :
- il est possible de préparer des paquets d'envoi dans lesquels les imprimés sont préalablement groupés de manière optimisée selon les adresses des destinataires, ce qui évite un tri manuel, par exemple par le porteur de presse, préalablement à la livraison,
- le transfert des imprimés entre les chaînes primaires et la ou les chaîne(s) de regroupement est rendu plus rapide, notamment parce que les imprimés peuvent rester non individualisés (non adressés) sur la chaîne de répartition, ce qui permet de transférer au plus tôt sur chaque chaîne de regroupement un imprimé d'un certain type appelé par cette chaîne de regroupement,
- on peut regrouper les imprimés sur la chaîne de regroupement par tournée, dans l'ordre de la tournée, et apposer une indication d'un point de destination sur les imprimés au moyen du dispositif d'identification prévu dans la chaîne de regroupement.

Dans des modes de réalisation de l'installation selon l'invention, on peut éventuellement avoir recours en outre à l'une et/ou l'autre des dispositions mentionnées dans les revendications 2 à 14.

Selon un autre aspect, l'invention concerne un procédé de traitement d'imprimés selon la revendication 15.

D'autres aspects, buts et avantages de l'invention apparaitront à la lecture de la description de plusieurs modes de réalisation, donnés à titre d'exemple non limitatifs, en regard des dessins joints.

Sur les dessins :
- la figure 1 illustre une installation de traitement d'imprimés selon un premier mode de réalisation de l'invention;
- figure 2 et 2a illustrent de manière plus détaillée deux chaînes primaires conforment à l'installation de la figure 1 selon deux modes de réalisation ;
- les figures 3a et 3b illustrent un premier dispositif de transfert conforme à l'installation de la figure 1 ;
- la figure 4 illustre une partie de la chaîne de répartition conforme à l'installation de la figure 1 ;
- les figures 5a et 5b illustrent un second dispositif de transfert conforme à l'installation de la figure 1 ;
- la figure 6 illustre de manière plus détaillée une chaîne de regroupement conforme à l'installation de la figure 1 ;
- la figure 7 illustre schématiquement le fonctionnement de l'installation conforme à l'installation de la figure 1 ; et
- la figure 8 illustre deux chaînes primaires selon une variante du premier mode de réalisation de l'invention.

Sur les différentes figures, les mêmes références désignent des éléments identiques ou similaires.

La figure 1 représente une installation 1 de traitement d'imprimés conforme à l'invention, qui peut être située dans une entreprise de routage, laquelle reçoit des imprimés 11 d'un éditeur, d'une imprimerie, ou d'un centre de brochage. Les imprimés 11 peuvent par exemple être des magazines, des journaux, des revues, ou d'autres publications ou équivalents non emballés.

Avec ces imprimés 11, l'entreprise de routage reçoit un ou plusieurs fichiers informatiques correspondant à une liste brute des coordonnées des destinataires comprenant, entre autres :
- leur nom,
- leur adresse,
- l'identification des imprimés qui leur sont destinés,
- et éventuellement des informations supplémentaires afin de leur fournir des offres personnalisées, notamment par encart.

L'installation 1 comprend des moyens de commande 70 (voir figure 7) pour contrôler le bon fonctionnement de l'installation 1, et qui sont en outre adaptés pour accéder à au moins une base de données 71, par exemple deux bases de données 71, 72. Les moyens de commande 70 peuvent comprendre par exemple un ordinateur ou similaire. Les bases de données 71, 72 peuvent être stockées dans l'ordinateur ou être externes à celui-ci, auquel cas l'ordinateur peut accéder aux bases de données 71, 72 par exemple par l'intermédiaire d'un réseau informatique.

La liste des destinataires et leurs coordonnées auxquels doivent être envoyés lesdits imprimés 11, fournie par le fichier informatique, est incorporée dans une première base de données 71. La base de données 71 peut, par exemple, regrouper les destinataires par types d'imprimés communs et leurs adresses, en vue notamment d'une livraison mono-titres habituelle par postage.

Les moyens de commande 70 sont en outre adaptés pour déterminer, en fonction des adresses des destinataires contenues dans la première base de données 71, des tournées de livraison, par exemple des tournées optimisées 91 pour des porteurs de presse 90. Plus particulièrement, les moyens de commande 70 sont adaptés pour déterminer, en fonction des destinataires et de leurs adresses contenus dans la première base de données 71, des tournées regroupant chacune une suite de destinataires ayant des adresses consécutives dans un certain ordre, notamment selon un ordre permettant un regroupement par adresse et/ou par destinataire. Les informations correspondant à la suite de destinataires sont stockées dans la deuxième base de données 72.

Comme l'illustre la figure 1, l'installation 1 de traitement d'imprimés comprend en outre une pluralité de chaînes primaires 10, par exemple vingt deux chaînes, depuis lesquelles les imprimés 11 sont transférés via une chaîne de répartition 30 vers au moins une, par exemple cinq, chaînes de regroupement 50. Ces chaînes 10, 30, 50 sont commandées par les moyens de commande 70 en fonction d'au moins une des bases de données 71, 72.

On peut éventuellement prévoir que deux des chaînes primaires 10 ainsi qu'une des chaînes de regroupement 50 restent normalement à l'arrêt et ne servent que comme chaînes de secours en cas d'un disfonctionnement des autres chaînes 10, 50.

La figure 2 illustre de manière plus détaillée deux de ces chaînes primaires 10 représentatives parmi les vingt deux chaînes.

Les chaînes primaires 10 peuvent comprendre une pluralité de stations de traitement, par exemple :
- un dispositif d'alimentation 12 ;
- des dispositifs d'encartage 13,
- un dispositif d'emballage 14,
- un premier dispositif de transfert 15,
- un dispositif d'identification 25,
- une empileuse 20,
- un dispositif de liage 21,
- un dispositif de mise en cage 22 manuel ou automatique, et
- des convoyeurs 10a à bande ou à rouleau qui transportent les imprimés 11 entre ces stations de traitement.

Les chaînes primaires 10 sont alimentées chacune par des imprimés d'un seul titre provenant directement par exemple d'un éditeur. Les différentes chaînes primaires 10 de l'installation traitent des imprimés de plusieurs types, c'est-à-dire traitent plusieurs titres et au maximum vingt titres dans l'exemple considéré ici, soit un titre par chaîne primaire 10 en fonctionnement. Le type d'imprimé 11 traité par chacune des chaînes primaires 10 est communiqué aux moyens de commande 70 pour le contrôle de l'installation 1.

Les imprimés 11 sont alimentés dans un dispositif d'alimentation 12 par le personnel de l'entreprise de routage depuis un stock tampon 11a propre à chaque chaîne 10. Les dispositifs d'alimentation 12 alimentent les chaînes primaires 10 en imprimés successifs qui sont à leur tour avancés sur le convoyeur 10a un par un.

Les dispositifs d'encartage 13 peuvent, en fonction des moyens de commande 70 et de la première base de données 71, le cas échéant, associer un ou plusieurs encarts d'information ou de publicité à l'intérieur des imprimés 11 ou sur le dessus (par collage). Les différents dispositifs d'encartage 13 de la même chaîne primaire 10 peuvent être alimentés en encarts différents.

Les encarts 13 peuvent être des feuilles détachées, des suppléments, ou d'autres publications.

Le dispositif d'emballage 14 est par exemple un dispositif de mise sous film ou un dispositif de mise sous enveloppe pour mettre les imprimés 11 reçus sous film ou sous enveloppe.

Les imprimés 11 ainsi emballés sur la chaîne primaire 10 sont ensuite alimentés par le convoyeur 10a vers un dispositif d'identification 25, par exemple un dispositif d'impression 25 ou autre, commandé par les moyens de commande 70 pour éventuellement munir l'imprimé 11 avec une identification du point de destination, de certains destinataires en fonction de la première base de données 71. L'identification du point de destination peut être, entre autre :
- une adresse du destinataire,
- des coordonnées GPS de l'adresse du destinataire,
- une puce RFID identifiant l'adresse du destinataire, ou
- un code barres identifiant l'adresse du destinataire.

Les imprimés 11 sont alors regroupés par des moyens de regroupement comprenant notamment une empileuse 20 et un dispositif de liage 21 pour créer des liasses d'imprimés mono-titres, c'est-à-dire des regroupements d'imprimés d'un seul type correspondant au type d'imprimés 11 alimentés par le dispositif d'alimentation 12 de la chaîne primaire 10, en vue d'une livraison traditionnelle mono-titre.

Les moyens de regroupement peuvent comprendre un outre un dispositif de mise en cage 22 adapté pour recevoir les liasses d'imprimés et les mettre en cage manuellement ou automatiquement afin de les apprêter au transport.

Le premier dispositif de transfert 15 de la chaîne primaire 10 est disposé en aval du dispositif d'emballage 14 et en amont du dispositif d'identification 25. Le dispositif de transfert 15 est adapté pour intercepter une partie des imprimés emballés et les transférer par exemple par convoyeur 16 à bande ou à rouleau ou similaire, jusqu'à la chaîne de répartition 30.

Les figures 3a et 3b illustrent un mode de réalisation d'un dispositif de transfert 15, dans lequel une partie mobile 15a du convoyeur 10a de la chaîne primaire 10 est montée rotative autour d'un axe de pivotement 15b transversal à la direction de déplacement des imprimés 11 sur la chaîne primaire 10. La partie 15a est adaptée pour basculer autour de son axe 15b afin de permettre sélectivement :
- soit l'acheminement normal des imprimés 11 sur la chaîne primaire 10 vers le dispositif d'identification 25 (figure 3a),
- soit le transfert des imprimés 11 vers le convoyeur 16 appartenant au premier dispositif de transfert 15 (figure 3b).

La partie mobile 15a du convoyeur 10a est par exemple suffisamment longue pour un seul imprimé 11.

Le convoyeur 16 du premier dispositif de transfert 15 transfère les imprimés 11 depuis la chaîne primaire 10 jusqu'à un endroit directement au-dessus de ou adjacent à la chaîne de répartition 30. La dernière partie 16a du convoyeur 16 est orientée par exemple selon un angle aigu par rapport à la direction de déplacement de la chaîne de répartition 30 afin de faciliter le transfert d'imprimés 11 du convoyeur 16 vers la chaîne de répartition 30. Le convoyeur 16 peut avoir une capacité lui permettant de porter plusieurs imprimés 11 emballés successifs.

L'ensemble des chaînes primaires 10 est préférablement arrangé afin que l'alimentation d'imprimés emballés 11 sur la chaîne de répartition 30 par les convoyeurs 16 soit répartie de manière sensiblement uniforme autour de la chaîne de répartition 30.

La chaîne de répartition 30 est par exemple un carrousel, c'est-à-dire une chaîne sans fin ayant une pluralité de zones réceptrices 31 adaptées à recevoir chacune un ou plusieurs imprimés 11.

Par exemple, comme illustré partiellement à la figure 4, la chaîne de répartition 30 peut être un carrousel BEUMER^{®} ayant une circonférence d'environ quatre cent mètres, et présentant de l'ordre de huit cent plateaux 32 individuels basculants. Chaque plateau 32 présente une légère concavité vers le haut, afin de permettre une meilleure stabilité des imprimés 11 reçus dans sa zone de réception 31. Chaque plateau 32 est monté basculant sur un câble d'entraînement 33 qui est motorisé par une pluralité de moteurs linéaires pour faire avancer les plateaux 32.

La chaîne de répartition 30 comprend également une pluralité de capteurs et d'encodeurs communiquant avec les moyens de commande 70 afin de déterminer la position d'au moins une zone réceptrice 31, et par conséquent pour déduire la position de l'ensemble des zones réceptrices 31. Ainsi, les moyens de commande 70 sont adaptés à déverser le contenu d'un plateau 32 spécifique à une position précise le long de la circonférence du carrousel, de manière à ce que l'imprimé 11 contenu sur ledit plateau 32 soit réceptionné par l'une des chaînes de regroupement 50.

Chaque plateau 32 est par exemple basculant autour d'un axe longitudinal, parallèle au câble d'entrainement 33, s'étendant selon la direction d'avancement des plateaux 32, et est ainsi adapté pour déverser son contenu à l'aide d'au moins un second dispositif de transfert 35.

Les figures 5a et 5b illustrent un second dispositif de transfert 35. De manière préférentielle, il y a autant de second dispositif de transfert 35 que de chaîne de regroupement 50.

Le second dispositif de transfert 35 comprend un dispositif de basculement 35a extérieur au plateau 32 qui est adapté pour faire basculer le plateau 32. Le dispositif de basculement 35a peut par exemple comprendre un vérin 35a disposé en regard d'une chaîne de regroupement 50 et en dessous des plateaux 32 (figure 5a). Lors de l'activation du vérin 35a par les moyens de commande 70, celui-ci vient en butée sous le plateau 32 et le fait basculer de manière à ce que le plateau 32 déverse son contenu posé dans sa zone de réception 31 latéralement par rapport à la direction d'avancement (figure 5b).

Le second dispositif de transfert 35 comprend en outre un convoyeur 35b qui réceptionne les imprimés 11 déversés par les plateaux 32 et les achemine vers la chaîne de regroupement 50. Le convoyeur 35b peut être, par exemple, une goulotte inclinée entre la hauteur de la chaîne de répartition 30, plus particulièrement entre les plateaux 32, et la chaîne de regroupement 50. La goulotte 35b peut être, par exemple, une goulotte à rouleaux, une goulotte à billes, une goulotte à courroie aspirante, ou similaire. La goulotte 35b est adaptée pour guider la descente des imprimés déversés depuis les plateaux 32 par les seconds dispositifs de transfert 35. La goulotte à rouleaux peut, en outre, être équipée de freins pneumatiques afin de ralentir la descente trop rapide des imprimés 11 vers l'une des chaînes de regroupement 50.

Une des chaînes de regroupement d'imprimés 50 est illustrée de manière plus détaillée à la figure 6.

Les imprimés 11 non munis d'adresse qui sont déversés depuis la chaîne de répartition 30, via le convoyeur 35b, sont réceptionnés par une zone de réception 51 de la chaîne de regroupement 50.

La zone de réception 51 est adaptée pour acheminer les imprimés reçus 11, un par un, vers l'avant. Ainsi, si un plateau 32 déversé porte plusieurs imprimés 11 lors de son déversement sur la zone de réception 51 d'une des chaîne de regroupement 50, ces imprimés 11 sont d'abord séparés et ensuite acheminés un par un vers l'avant.

La chaîne de regroupement 50 représentée comprend une pluralité de stations de traitement :
- des dispositifs d'encartage 52,
- un dispositif d'identification 53,
- une empileuse 54,
- un dispositif de liage 55,
- un dispositif de mise en cage 56 manuel ou automatique, et
- des convoyeurs 50a à bande ou à rouleau qui transportent les imprimés 11 entre ces stations de traitement.
Les dispositifs d'encartage 52 sont commandés par les moyens de commande 70 en fonction de la deuxième base de données 72 pour insérer le cas échéant des encarts génériques, ou des encarts spécifiques à un destinataire final.

Un encart spécifique peut être par exemple une relance de l'abonné en fin de période d'abonnement collée sur le dessus de l'imprimé préalablement emballé sur l'une des chaînes primaires 10. Alternativement, l'encart peut être inséré dans une enveloppe qui elle est collée sur l'imprimé emballé.

Ensuite, les imprimés 11 sont avancés vers un dispositif d'identification 53, par exemple un dispositif d'impression d'adresse ou similaire, commandé par les moyens de commande 70 en fonction de la deuxième base de données 72 afin de munir l'imprimé d'une identification du point de destination pour l'envoi permettant d'identifier la destination. L'identification du point de destination peut être apposée sur l'imprimé, son emballage, ou encore sur un espace de l'encart collé à l'imprimé, et peut être, entre autre :
- le nom et l'adresse du destinataire,
- des coordonnées GPS de l'adresse du destinataire,
- une puce RFID identifiant l'adresse du destinataire, ou
- un code barres identifiant l'adresse du destinataire.

La chaîne de regroupement 50 comprend ensuite, après le dispositif d'identification 53, des moyens de regroupement, par exemple une empileuse 54 et un dispositif de liage 55 qui regroupent, empilent, et lient les imprimés 11 reçus regroupés selon un ordre permettant un regroupement par adresse et/ou par destinataire, et destinés à un même envoi tel que déterminé par la deuxième base de données 72, par exemple vers un même porteur de presse 90 pour effectuer sa tournée 91 (voir la figure 7).

Les moyens de regroupement peuvent comprendre un outre un dispositif de mise en cage 56 adapté pour recevoir les liasses d'imprimés et les mettre en cage manuellement ou automatiquement.

Le fonctionnement de l'installation va maintenant être décrit en référence avec la figure 7.

L'installation 1 reçoit des imprimés 11 de plusieurs types, par exemple en palettes d'imprimés, depuis les maisons d'édition ou autres.

Chaque chaîne primaire 10 est affectée des imprimés 11 d'un seul type déterminé et ce choix est communiqué aux moyens de commande 70.

Les imprimés 11 sont alors alimentés dans les dispositifs d'alimentation respectifs 12 de chaque chaîne primaire 10.

Les imprimés 11 sont en particulier alimentés vers les dispositifs d'encartage 13, où les imprimés sont associés, le cas échéant, à des encarts. L'insertion d'encart ou non peut être commandé par les moyens de commande 70, en fonction de la première base de données 71 comprenant la liste des destinataires pour lesquels la livraison s'effectue par regroupement d'imprimés d'un seul type sur la chaîne primaire 10.

Les imprimés 11 sont ensuite emballés par les dispositifs d'emballage 14 et avancés vers le dispositif de transfert 15 qui transfère sélectivement, en fonction des moyens de commande 70 et de la deuxième base de données 72, certains des imprimés emballés vers la chaîne de répartition 30 via le convoyeur 16.

Les imprimés non transférés vers la chaîne de répartition 30 par le premier dispositif de transfert 15 sont alimentés vers le dispositif d'identification 25 pour les munir d'une identification du point de destination en vue du regroupement mono-titres par l'empileuse 20, le dispositif de liage 21, et le dispositif de mise en cage 22 comme de manière habituelle, en fonction des moyens de commande 70 et de la première base de données 71.

Le premier dispositif de transfert 15 est commandé par les moyens de commande 70 pour alimenter la chaîne de répartition 30 lorsqu'un imprimé 11 particulier est requis aux chaînes de regroupement 50 en vue d'un regroupement d'imprimés 11 dans un ordre permettant un regroupement par adresse et/ou par destinataire d'une tournée 91, dans l'ordre de la tournée. Ainsi, les moyens de commande 70 commandent la partie mobile 15a d'un dispositif de transfert 15 spécifique, correspondant à une chaîne primaire 10 qui est alimentée en un type d'imprimés particuliers 11, de transférer un imprimé vers le convoyeur 16.

Il convient de noter que les imprimés emballés transférés par les premiers dispositifs de transfert 15, restent génériques et non attribués à un destinataire particulier.

Lorsque, en fonction de la deuxième base de données 72, un imprimé 11 d'un type déterminé est nécessaire sur la chaîne de regroupement 50, en vue d'un regroupement pour une tournée 91, les moyens de commande 70 :
- déterminent la position d'un plateau 32 vide sur la chaîne de répartition 30, préférablement le plateau vide le plus proche de la chaîne primaire 10 traitant le type d'imprimé 11 concerné, et
- commandent le convoyeur 16 de la chaîne primaire 10 concernée au bon moment de manière à ce que l'imprimé nécessaire soit déposé sur la zone de réception 31 du plateau 32.

Les moyens de commande 70 enregistrent le contenu de chaque zone de réception 31 des plateaux 32.

En parallèle, chaque chaîne de regroupement 50 est affectée à une tournée 91 particulière, chargée de regrouper les imprimés 11 (de plusieurs types différents) de la tournée 91 dans l'ordre de la tournée comme ainsi déterminée par la deuxième base de données 72.

Alors, en fonction du contenu de chaque plateau 32, et de la position de chaque plateau 32 par rapport aux chaînes de regroupement 50, les moyens de commande 70 commandent le deuxième dispositif de transfert 35 associé à la chaîne de regroupement 50 destinataire, pour faire basculer le plateau 32 afin de déverser l'imprimé ou les imprimés suivants par rapport à la suite d'adresses de la tournée 91 dans la deuxième base de données 72. L'imprimé ou les imprimés 11 ainsi déversés sont guidés par la goulotte 25b vers la zone de réception 51 de la chaîne de regroupement 50.

Par conséquent, les imprimés 11 arrivent sur la chaîne de regroupement 50 regroupés selon un ordre des imprimés permettant un regroupement par adresse et/ou par destinataire, notamment regroupés par adresses consécutives dans l'ordre de la tournée 91 du porteur de presse 90 pour une livraison multi-titres.

En effet, les imprimés 11 sont transférés depuis les chaînes primaires 10 vers la chaîne de regroupement 50 par les premier et deuxième dispositifs de transfert 15, 35 via la chaîne de répartition 30 pour que les imprimés 11 arrivent sur la chaîne de regroupement 50 regroupés selon un ordre permettant un regroupement par adresse et/ou par destinataire tel que déterminé par les moyens de commande 70 et par la deuxième base de données 72. Chaque imprimé 11 reçu sur la chaîne de regroupement 50 est alors affecté un destinataire de la base de données 72 dans l'ordre de la tournée 91.

Chaque imprimé 11 ainsi reçu sur l'une des chaînes de regroupement 50 est alors acheminé vers les dispositifs d'encartage 52 qui, en fonction des besoins du destinataire en question déterminés par la deuxième base de données 72 et commandé par les moyens de commande 70, associent un encart approprié, par exemple par collage, sur l'imprimé 11 emballé. Cet encart pourrait par exemple être une relance d'abonnement personnalisée à l'abonné destinataire.

Ensuite, l'imprimé 11 est muni d'une identification de destination, par exemple une adresse, par le dispositif d'identification 53, en fonction des moyens de commande 70 et de la deuxième base de données 72, et ensuite avancé par le convoyeur 50a vers l'empileuse 54 qui réceptionne et empile les imprimés 11 consécutifs destinés à la même tournée 91.

Une fois la capacité de l'empileuse atteinte, ou à la fin de liste pour la tournée 91, l'empileuse 54 envoie l'empilement d'imprimés vers le dispositif de liage 55 pour lier les imprimés 11 ensemble afin de les préparer à l'envoi, et ensuite le dispositif de mise en cage 22 pour apprêter en cage les liasses en attente de leur transport.

Les paquets d'imprimés liés sont transportés, par exemple par camion 80 (voir figure 7), à chacun des porteurs de presse 90. De manière alternative, les paquets d'imprimés peuvent être livrés à un nombre restreint de centres de distribution dans lesquels les porteurs de presse 90 peuvent venir collecter leur paquet(s) en vue de leur tournée 91.

Bien entendu, le mode de réalisation exposé ci-dessus est non-limitatif.

Tout particulièrement, à titre de variante comme illustré à la figure 2a, le dispositif de transfert 15 peut être positionné en aval du dispositif d'identification 25.

Dans ce cas, afin de ne transférer que des imprimés génériques 11 d'un type nécessaire vers la chaîne de regroupement 50, les moyens de commande 70 inhibent l'apposition d'identification du point de destination sur un imprimé 11 à transférer en commandant le dispositif d'identification 25 de ne pas apposer une identification de point de destination sur un certain imprimé. Ensuite, les moyens de commande 70 commandent le premier dispositif de transfert 15 pour transférer sélectivement l'imprimé, ou les imprimés, non muni(s) d'une identification de point de destination vers la chaîne de répartition 30.

Les imprimés 11 personnalisés par les dispositifs d'encartage 12, ou munis d'une identification du point de destination par le dispositif d'identification 25, sont alimentés vers l'empileuse 20, le dispositif de liage 21, et le dispositif de mise en cage 22 afin de préparer l'envoi des paquets mono-titres habituels.

Toutefois, selon encore une variante de ce mode de réalisation, il pourrait être envisagé de personnaliser certains imprimés 11 sur la chaîne primaire 10, comme décrit ci-dessus, et de les transférer vers la chaîne de regroupement 50. Dans ce cas les moyens de commande 70:
- commandent les dispositifs d'encartage 12 et/ou le dispositif d'identification 25 sur la chaîne primaire 10, en fonction de la deuxième base de données 72, d'associer un encart personnalisé et/ou munir d'une identification d'un point de destination certains imprimés,
- commandent le premier dispositif de transfert 15 de transférer sélectivement vers la chaîne de regroupement 50 les certains imprimés 11 ayant une identification de point de destination, et
- commandent l'inhibition des dispositifs d'encartage 52 et/ou du dispositif d'identification 53 sur la chaîne de regroupement 50, en fonction des imprimés reçus sur la chaîne de regroupement 50 déjà personnalisés par encart et/ou munis d'une identification d'un point de destination par la chaîne primaire 10.

Selon encore un autre mode de réalisation, il est envisagé que tout ou partie des chaînes primaires 10 ne traitent pas d'imprimés 11 destinés à être regroupés dans les liasses mono-titres en vue par exemple de la livraison en kiosque.

A cette fin, comme illustré à la figure 8, le dispositif d'impression 25, l'empileuse 20, le dispositif de liage 21, et le dispositif de mise en cage 22 ne sont alors plus nécessaire sur ces chaînes primaires 10. Dans ce cas les premiers dispositifs de transfert 15 transfèrent tout les imprimés 11 des chaînes primaires 10 en question vers le convoyeur 16 en vue d'être regroupés sur les chaînes de regroupement 50 vie la chaîne de répartition 30. Dans ce cas, la partie 15a du premier dispositif de transfert 15 pourrait rester en permanence en position basculée telle qu'illustré à la figure 3b.

De plus, à titre de variante de ce mode de réalisation, on pourrait envisager que tout ou partie des chaînes primaires 10 consistent uniquement en un dispositif d'alimentation 12 d'imprimés sur le convoyeur 10a, sans traitement supplémentaire. Dans ce cas, les imprimés 11 alimentés sont tous transférés vers le convoyeur 16 en vue d'être regroupés sur les chaînes de regroupement 50 via la chaîne de répartition 30, et les chaînes de regroupement 50 réceptionnent des imprimés 11 non emballés. Il serait alors envisageable de pouvoir associer des encarts par les dispositifs d'encartage 12 non seulement sur les imprimés par collage, mais aussi à l'intérieur des imprimés par insertion.

En outre, selon encore une variante de ce mode de réalisation, il est envisageable d'alimenter les chaînes primaires 10 en imprimés emballés, c'est-à-dire en imprimés ayant déjà été emballés préalablement à leur alimentation de chacune des chaînes primaires 10. Dans ce cas, on pourrait soit inhiber le fonctionnement du dispositif d'emballage 14, soit supprimer le dispositif d'emballage 14.

Selon encore un mode de réalisation, la chaîne de répartition 30 pourrait par exemple être un carrousel muni d'un tapis roulant sans fin. Dans ce cas, le tapis roulant définit une pluralité de surfaces délimitées prédéterminées le long du tapis roulant, correspondant aux zones de réception 31 adaptées pour recevoir les imprimés avant leurs regroupements par les chaînes de regroupement 50.

En outre, le second dispositif de transfert 35 n'est pas limité à un vérin 35a tendant à faire basculer les plateaux 32 passant au dessus de lui. Le second dispositif de transfert pourrait être par exemple un poussoir adapté pour pousser horizontalement le contenu de la zone réception 31 hors du plateau 32 afin de déverser son contenu vers une chaîne de regroupement 50, sans faire basculer le plateau 32.

Alternativement, le second dispositif de transfert 35 pourrait comprendre des moyens de manutention, par exemple des pinces ou similaires, adaptées pour transférer le contenu des zones de réception 31 de la chaîne de répartition 30 vers au moins une chaîne de regroupement 50.

Finalement, les modes de réalisation présentés ci-dessus comportent deux bases de données distinctes :
- une première base de données 71 consultée par les moyens de commande 70 pour le fonctionnement des chaînes primaires 10 selon une pratique habituelle ;
- une deuxième base de données 72 consultée par les moyens de commande 70 pour le fonctionnement des chaînes de regroupement 50.

Il pourrait toutefois être envisagé d'utiliser une base de données unique répartie en deux parties, ou dans laquelle les données nécessaires en vue du contrôle à la fois des chaînes primaires 10 et des chaînes de regroupement 50 sont obtenues de manière dynamique.

## Revendications

1. Installation (1) de traitement d'imprimés, comprenant :
- des moyens de commande (70) adaptés à accéder à au moins une base de données (71, 72) comprenant des destinataires auxquels doivent être envoyés lesdits imprimés (11), des adresses de ces destinataires et des types d'imprimés destinés à chaque destinataire,
- au moins deux chaînes primaires (10) adaptées pour traiter des imprimés (11), en particulier des imprimés dans un état non individualisé, et comprenant chacune au moins un dispositif d'alimentation (12) adapté pour alimenter la chaîne primaire (10) en imprimés (11), au moins deux desdites chaînes primaires étant alimentées en un type d'imprimés différent,
- au moins une chaîne de regroupement (50) commandée par les moyens de commande (70) et affectée à une tournée (91),
- une chaîne de répartition (30) commandée par les moyens de commande (70),
- un premier dispositif de transfert (15) pour chaque chaîne primaire (10), ce premier dispositif de transfert (15) étant commandé par les moyens de commande (70) pour transférer des imprimés (11) depuis la chaîne primaire (10) correspondante vers la chaîne de répartition (30),
- au moins un second dispositif de transfert (35) pour transférer des imprimés (11) depuis la chaîne de répartition (30) vers la chaîne de regroupement (50),
les moyens de commande (70) étant adaptés pour faire transférer les imprimés vers la chaîne de regroupement (50) par les premier et deuxième dispositifs de transfert et par la chaîne de répartition (30) pour que lesdits imprimés arrivent sur la chaîne de regroupement regroupés selon un ordre permettant un regroupement par adresse et/ou par destinataire,
au moins une desdites chaînes primaires comportant en outre des moyens de regroupement (20, 21, 22) adaptés pour regrouper des imprimés (11) non transférés vers la chaîne de répartition (30) par le premier dispositif de transfert (15), **caractérisé en ce que** le premier dispositif de transfert (15) est adapté pour intercepter des imprimés qui correspondent à des imprimés dans un état non individualisé, et est commandé par les moyens de commande pour transférer sélectivement les imprimés interceptés, en fonction des moyens de commande (70) et de la base de donnée (72), ce grâce à quoi la chaîne de répartition (30) peut recevoir des imprimés dans un état non individualisé, les premier et deuxième dispositifs de transfert (15, 35) étant commandés par les moyens de commande (70) de façon à regrouper les imprimés sur la chaîne de regroupement (50) par tournée, dans l'ordre de la tournée, en utilisant des données de la base de données (72) représentatives de tournées (91) regroupant chacune une suite de destinataires ayant des adresses consécutives dans un certain ordre,
et **en ce que** la chaîne de regroupement (50) comporte :
- un dispositif d'identification (53) commandé par les moyens de commande (70) pour apposer une indication d'un point de destination sur les imprimés en fonction de la base de données (72) afin d'individualiser les imprimés,
- un dispositif d'encartage (52) commandé par les moyens de commande (70) pour associer au moins un supplément audits imprimés en fonction de la base de données (72).

2. Installation selon la revendication 1, comportant plusieurs chaînes de regroupement (50) et autant de seconds dispositifs de transfert (35) que de chaînes de regroupement (50), chaque second dispositif de transfert (35) étant commandé par les moyens de commande (70) pour transférer des imprimés (11) depuis la chaîne de répartition (30) vers la chaîne de regroupement (50) correspondante, les moyens de commande (70) étant adaptés pour faire transférer les imprimés vers chaque chaîne de regroupement (50) par les premier et deuxième dispositifs de transfert et par la chaîne de répartition (70) pour que lesdits imprimés arrivent sur chaque chaîne de regroupement (50) regroupés selon un ordre permettant un regroupement par adresse et/ou par destinataire.

3. Installation selon la revendication 1 ou la revendication 2, dans laquelle le premier dispositif de transfert (15) comprend un convoyeur (16) à bande ou à rouleau ou similaire et est adapté pour intercepter une partie des imprimés (11) et les transférer par ledit convoyeur (16), jusqu'à la chaîne de répartition (30).

4. Installation selon l'une quelconque des revendications précédentes, dans laquelle au moins une des chaînes primaires (10) comprend en outre un dispositif d'encartage (13) pour associer au moins un supplément auxdits imprimés traités par ladite chaîne primaire (10).

5. Installation selon l'une quelconque des revendications précédentes, dans laquelle lesdites chaînes primaires (10) comprennent en outre un dispositif d'emballage (14) adapté pour emballer les imprimés.

6. Installation selon la revendication 5, dans laquelle au moins une desdites chaînes primaires comporte en outre un premier dispositif d'identification (25) commandé par les moyens de commande (70) pour apposer une identification d'un point de destination sur les imprimés en fonction de ladite base de données (71).

7. Installation selon la revendication 6, dans laquelle au moins ladite chaîne primaire (10) dotée du premier dispositif d'identification (25), comprend les moyens de regroupement (20, 21, 22) en aval du premier dispositif identification, les moyens de commande (70) étant adaptés pour commander les moyens de regroupement (20, 21) de façon à regrouper les imprimés en fonction de leurs points de destination.

8. Installation selon la revendication 7, dans laquelle les moyens de regroupement (20, 21, 22) sont adaptés pour empiler et lier ensemble les imprimés (11) destinés à un même envoi.

9. Installation selon la revendication 7 ou la revendication 8, dans laquelle le premier dispositif de transfert (15) est disposé en amont du premier dispositif d'identification (25) et est adapté pour transférer sélectivement certains imprimés vers la chaîne de répartition (30).

10. Installation selon la revendication 7 ou la revendication 8, dans laquelle le premier dispositif de transfert (15) est disposé en aval du premier dispositif d'identification (25) et les moyens de commande (70) sont adaptés pour :
- commander le premier dispositif d'identification pour ne pas apposer d'indications d'un point de destination sur certains imprimés,
- commander le premier dispositif de transfert pour transférer sélectivement vers la chaîne de répartition (30), les imprimés n'ayant pas d'indications de point de destination.

11. Installation selon la revendication 7 ou la revendication 8, dans laquelle le premier dispositif de transfert (15) est disposé en aval du premier dispositif d'identification (25) et les moyens de commande (70) sont adaptés pour :
- commander le premier dispositif d'identification pour apposer des indications d'un point de destination sur certains imprimés en fonction de la base de données (72),
- commander le premier dispositif de transfert pour transférer sélectivement vers la chaîne de répartition (30), certains imprimés ayant des indications d'un point de destination.

12. Installation de traitement selon la revendication 11, dans laquelle les moyens de commande (70) sont adaptés pour commander le deuxième dispositif d'identification (53) pour ne pas apposer des indications d'un point de destination sur chaque imprimés (11) transférés par le premier dispositif de transfert (15) et ayant des indications d'un point de destination.

13. Installation de traitement selon l'une quelconque des revendications précédentes, dans laquelle la chaîne de répartition (30) comprend une pluralité de plateaux (32) adaptés pour recevoir chacun au moins un imprimé (11).

14. Installation de traitement selon la revendication 13, dans laquelle chaque plateau (32) est adapté pour basculer sur commande des moyens de commande (70) en fonction de la base de données (72) afin de déverser un imprimé porté par ledit plateau vers la chaîne de regroupement (50).

15. Procédé de traitement d'imprimés en vue de l'acheminement desdits imprimés (11) vers des destinataires, comprenant les étapes selon lesquelles :
- on reçoit des imprimés (11) de plusieurs types différents ainsi qu'un fichier informatique comprenant une liste desdits destinataires auxquels doivent être envoyés lesdits imprimés (11), des adresses de ces destinataires, et des types d'imprimés destinés à chaque destinataire ;
- on alimente lesdits imprimés (11) dans un état non individualisé sur au moins deux chaînes primaires (10) adaptées pour traiter respectivement lesdits imprimés de types différents ;
- on commande le transfert sélectif desdits imprimés (11) d'au moins une chaîne primaire (10) vers une chaîne de répartition (30) par des premiers dispositifs de transfert (15), le transfert comprenant l'interception d'imprimés (11) qui correspondent à des imprimés dans un état non individualisé, ce grâce à quoi la chaîne de répartition (30) peut recevoir des imprimés dans un état non individualisé ;
- on commande le transfert desdits imprimés (11) depuis la chaîne de répartition (30) vers une chaîne de regroupement (50) par des deuxièmes dispositifs de transfert (35) de façon à ce que lesdits imprimés arrivent sur la chaîne de regroupement regroupés selon un ordre permettant un regroupement par adresse et/ou par destinataire, la chaîne de regroupement (50) étant affectée à une tournée (91) ;
- et sur la chaîne de regroupement (50), un dispositif d'encartage (52) associe un encart approprié et un dispositif d'identification (53) appose une identification d'un point de destination sur les imprimés afin de les individualiser, en fonction d'une base de données (72) comprenant des destinataires auxquels doivent être envoyés lesdits imprimés (11) ;
- et les imprimés non transférés sont traités par des moyens de regroupement (20, 21, 22) propre à la chaîne primaire (10) de façon à regrouper les imprimés non transférés en fonction de leurs adresses ;
- et on utilise ladite base de données pour commander les premier et deuxième dispositifs de transfert (15, 35) de façon à regrouper les imprimés sur la chaîne de regroupement (50) par tournée, dans l'ordre de la tournée, ladite base de données (72) comprenant des tournées (91) regroupant chacune une suite de destinataires ayant des adresses consécutives dans un certain ordre.

## Patentansprüche

1. Anlage (1) zum Bearbeiten von Druckprodukten, wobei die Anlage (1) aufweist:
- Steuereinrichtungen (70) zum Zugreifen auf mindestens eine Datenbank (71,72), die Empfänger, denen die Druckprodukte (11) zugesandt werden sollen, Adressen dieser Empfänger und jedem Empfänger zugeordnete Druckprodukttypen aufweist,
- mindestens zwei Primärlinien (10) zum Bearbeiten von Druckprodukten (11), insbesondere Druckprodukten in einem nicht individualisierten Zustand, wobei jede der Primärlinien mindestens eine Beschickungsvorrichtung (12) zum Beschicken der Primärlinie (10) mit Druckprodukten (11) aufweist, wobei mindestens zwei der Primärlinien mit Druckprodukten unterschiedlichen Typs beschickt werden,
- mindestens eine Umgruppierungslinie (50), die von den Steuereinrichtungen (70) gesteuert wird und einer Zustellungstour (91) zugeteilt ist,
- eine Verteilungslinie (30), die von den Steuereinrichtungen (70) gesteuert wird,
- eine erste Transfervorrichtung (15) für jede Primärlinie (10), wobei diese erste Transfervorrichtung (15) von den Steuereinrichtungen (70) gesteuert wird, um Druckprodukte (11) von der entsprechenden Primärlinie (10) zur Verteilungslinie (30) zu transferieren,
- mindestens eine zweite Transfervorrichtung (35) zum Transferieren von Druckprodukten (11) von der Verteilungslinie (30) zur Umgruppierungslinie (50),
wobei die Steuereinrichtungen (70) konfiguriert sind, um die Druckprodukte über die erste und zweite Transfervorrichtung und über die Verteilungslinie (30) zur Umgruppierungslinie (50) transferieren zu lassen, so dass die Druckprodukte umgruppiert in eine Ordnung, die eine Umgruppierung gemäß Adresse und/oder gemäß Empfänger erlaubt, die Umgruppierungslinie erreichen,
wobei mindestens eine der Primärlinien außerdem Umgruppierungseinrichtungen (20,21,22) aufweist, die konfiguriert sind, um Druckprodukte (11), die von der ersten Transfervorrichtung (15) nicht zur Verteilungslinie (30) transferiert worden sind, umzugruppieren,
**dadurch gekennzeichnet, dass** die erste Transfervorrichtung (15) konfiguriert ist, um Druckprodukte, die Druckprodukten in einem nicht individualisierten Zustand entsprechen, abzufangen, und von den Steuereinrichtungen (70) gesteuert wird, um selektiv die abgefangenen Druckprodukte in Abhängigkeit von den Steuereinrichtungen (70) und der Datenbank (72) zu transferieren, wodurch die Verteilungslinie (30) Druckprodukte in einem nicht individualisierten Zustand empfangen kann, wobei die erste und zweite Transfervorrichtung (15,25) von den Steuereinrichtungen (70) gesteuert werden, um unter Verwendung der für die Zustellungstouren (91) repräsentativen Daten der Datenbank (72) die Druckprodukte an der Umgruppierungslinie (50) gemäß Zustellungstour in der Reihenfolge der Zustellungstour umzugruppieren und jede Zustellungstour gemäß einer Folge von Empfängern mit aufeinanderfolgenden Adressen in einer bestimmten Ordnung umzugruppieren,
und dadurch, dass die Umgruppierungslinie (50) aufweist:
- eine von den Steuereinrichtungen (70) gesteuerte Identifikationsvorrichtung (53), um die Druckprodukte auf Basis der Datenbank (72) mit einer Angabe eines Zielorts zu versehen, um die Druckprodukte zu individualisieren,
- eine von den Steuereinrichtungen (70) gesteuerte Beilagevorrichtung (52), um auf Basis der Datenbank den Druckprodukten mindestens eine Beilage beizulegen.

2. Anlage nach Anspruch 1, die mehrere Umgruppierungslinien (50) und ebenso viele zweite Transfervorrichtungen (35) wie Umgruppierungslinien (50) aufweist, wobei jede zweite Transfervorrichtung (35) von den Steuereinrichtungen (70) gesteuert wird, um Druckprodukte (11) von der Verteilungslinie (30) zur entsprechenden Umgruppierungslinie (50) zu transferieren, wobei die Steuereinrichtungen (70) konfiguriert sind, um über die erste und zweite Transfervorrichtung und über die Verteilungslinie (30) die Druckprodukte zur Umgruppierungslinie (50) transferieren zu lassen, so dass die Druckprodukte umgruppiert in eine Ordnung, die eine Umgruppierung gemäß Adresse und/oder gemäß Empfänger erlaubt, die Umgruppierungslinie (50) erreichen.

3. Anlage nach Anspruch 1 oder Anspruch 2, in welcher die erste Transfervorrichtung (15) einen Band- oder Rollenförderer (16) oder dergleichen aufweist und konfiguriert ist, um einen Teil der Druckprodukte (11) abzufangen und diese mit Hilfe des Förderers (16) zur Verteilungslinie (30) zu transferieren.

4. Anlage nach einem der vorstehenden Ansprüche, in welcher mindestens eine der Primärlinien (10) außerdem eine Beilagevorrichtung (13) aufweist, um den von der Primärlinie (10) bearbeiteten Druckprodukten mindestens eine Beilage beizulegen.

5. Anlage nach einem der vorstehenden Ansprüche, in welcher die Primärlinien (10) außerdem eine Verpackungsvorrichtung (14) zum Verpacken der Druckprodukte aufweisen.

6. Anlage nach Anspruch 5, in welcher mindestens eine der Primärlinien außerdem eine von den Steuereinrichtungen (70) gesteuerte erste Identifikationsvorrichtung (25) aufweist, um die Druckprodukte auf Basis der Datenbank (71) mit einer Angabe eines Zielorts zu versehen.

7. Anlage nach Anspruch 6, in welcher zumindest die mit der Identifikationsvorrichtung (25) versehene Primärlinie (10) die Umgruppierungseinrichtungen (20,21,22) nach der ersten Identifikationsvorrichtung aufweist, wobei die Steuereinrichtungen (70) konfiguriert sind, um die Umgruppierungseinrichtungen (20,21) zu steuern, um die Druckprodukte in Abhängigkeit von ihren Zielorten umzugruppieren.

8. Anlage nach Anspruch 7, in welcher die Umgruppierungseinrichtungen (20,21,22) konfiguriert sind, um die für eine gemeinsame Auslieferung vorgesehenen Druckprodukte zu stapeln und zusammenzubinden.

9. Anlage nach Anspruch 7 oder Anspruch 8, in welcher die erste Transfervorrichtung (15) vor der ersten Identifikationsvorrichtung (25) angeordnet ist und konfiguriert ist, um selektiv gewisse Druckprodukte zur Verteilungslinie (30) zu transferieren.

10. Anlage nach Anspruch 7 oder Anspruch 8, in welcher die erste Transfervorrichtung (15) nach der ersten Identifikationsvorrichtung (25) angeordnet ist und die Steuereinrichtungen (70) konfiguriert sind, um
- die erste Identifikationsvorrichtung zu steuern, um gewisse Druckprodukte nicht mit Angaben eines Zielorts zu versehen,
- die erste Transfervorrichtung zu steuern, um selektiv die Druckprodukte, die keine Zielort-Angaben haben, zur Verteilungslinie (30) zu transferieren.

11. Anlage nach Anspruch 7 oder Anspruch 8, in welcher die erste Transfervorrichtung (15) nach der ersten Identifikationsvorrichtung (25) angeordnet ist und die Steuereinrichtungen (70) konfiguriert sind, um
- die erste Identifikationsvorrichtung zu steuern, um auf Basis der Datenbank (72) gewisse Druckprodukte mit Angaben eines Zielorts zu versehen,
- die erste Transfemorrichtung zu steuern, um gewisse Druckprodukte, die Angaben eines Zielorts haben, selektiv zur Verteilungslinie (30) zu transferieren.

12. Anlage nach Anspruch 11, in welcher die Steuereinrichtungen (70) konfiguriert sind, um die zweite Identifikationsvorrichtung (53) zu steuern, um alle Druckprodukte (11), die von der ersten Transfervorrichtung (15) transferiert worden sind und Angaben eines Zielorts haben, nicht mit Angaben eines Zielorts zu versehen.

13. Anlage nach einem der vorstehenden Ansprüche, in welcher die Verteilungslinie (30) mehrere geeignete Platten (32) zur Aufnahme jeweils mindestens eines Druckprodukts (11) aufweist.

14. Anlage nach Anspruch 13, in welcher jede Platte (32) konfiguriert ist, um gesteuert von den Steuereinrichtungen (70) auf Basis der Datenbank (72) eine Kippbewegung durchzuführen, um ein von der Platte getragenes Druckprodukt an die Umgruppierungslinie (50) abzugeben.

15. Verfahren zum Bearbeiten von Druckprodukten in Hinblick auf die Weiterbeförderung der Druckprodukte (11) zu Empfängern, wobei das Verfahren die folgenden Schritte aufweist:
- Empfangen von Druckprodukten (11) mehrerer unterschiedlicher Typen sowie einer Datei, die eine Liste der Empfänger, denen die Druckprodukte (11) zugesandt werden sollen, Adressen dieser Empfänger und jedem Empfänger zugeordnete Druckprodukttypen aufweist;
- Zuführen der Druckprodukte (11) in einem nicht individualisierten Zustand zu mindestens zwei Primärlinien (10), die konfiguriert sind, um jeweils die unterschiedlichen Druckprodukttypen zu bearbeiten;
- Steuern des selektiven Transferierens der Druckprodukte (11) ausgehend von mindestens einer Primärlinie (10) über erste Transfervorrichtungen (15) zu einer Verteilungslinie (30), wobei das Transferieren das Abfangen von Druckprodukten (11) aufweist, die Druckprodukten in einem nicht individualisierten Zustand entsprechen, wodurch die Verteilungslinie (30) Druckprodukte in einem nicht individualisierten Zustand empfangen kann;
- Steuern des Transferierens der Druckprodukte (11) ausgehend von der Verteilungslinie (30) über zweite Transfervorrichtungen (35) zu einer Umgruppierungslinie (50) derart, dass die Druckprodukte umgruppiert in eine Ordnung, die eine Umgruppierung gemäß Adresse und/oder gemäß Empfänger erlaubt, die Umgruppierungslinie erreichen, wobei die Umgruppierungslinie (50) einer Zustellungstour (91) zugeordnet ist;
- und an der Umgruppierungslinie (50): Beilegen einer geeigneten Beilage mit Hilfe einer Beilagevorrichtung (52) und, um die Druckprodukte zu individualisieren, Versehen der Druckprodukte mit einer Identifikation eines Zielorts mit Hilfe einer Identifikationsvorrichtung (53) auf Basis einer Datenbank (72), die Empfänger aufweist, denen die Druckprodukte (11) zugesandt werden sollen;
- Bearbeiten der nicht transferieren Druckprodukte mit Hilfe von eigenen Umgruppierungseinrichtungen (20,21,22) der Primärlinie (10), um die nicht transferierten Druckprodukte in Abhängigkeit von ihren Adressen umzugruppieren;
- Verwenden der Datenbank zur Steuerung der ersten und zweiten Transfervorrichtung (15,35), um die Druckprodukte an der Umgruppierungslinie (50) gemäß Zustellungstour in der Reihenfolge der Zustellungstour umzugruppieren, wobei die Datenbank (72) Zustellungstouren (91) aufweist, und jede Zustellungstour gemäß einer Folge von Empfängern mit aufeinanderfolgenden Adressen in einer bestimmten Ordnung umzugruppieren.

## Claims

1. Facility (1) for processing printed materials, comprising:
- a control means (70) adapted to access at least one database (71, 72) comprising recipients to whom said printed materials (11) are to be sent, addresses of these recipients, and types of printed materials to be sent to each recipient,
- at least two primary conveyor lines (10) adapted to process printed materials (11), in particular printed materials in a non-individualized state, and each comprising at least one feeder means (12) adapted to supply printed materials (11) to the primary conveyor line (10), at least two of said primary conveyor lines being supplied a different type of printed material,
- at least one grouping conveyor line (50) controlled by the control means (70) and assigned to one route (91),
- a distribution conveyor line (30) controlled by the control means (70),
- a first transfer device (15) for each primary conveyor line (10), said first transfer device (15) being commanded by the control means (70) to transfer printed materials (11) from the corresponding primary conveyor line (10) to the distribution conveyor line (30),
- at least one second transfer means (35) for transferring printed materials (11) from the distribution conveyor line (30) to the grouping conveyor line (50),
the control means (70) being adapted to cause the transfer of the printed materials to the grouping conveyor line (50) by the first and second transfer means and by the distribution conveyor line (30) such that said printed materials arrive on the grouping conveyor line grouped in an order that enables grouping by address and/or by recipient,
at least one of said primary conveyor lines further comprising grouping means (20, 21, 22) adapted for grouping printed materials (11) that are not transferred toward the distribution conveyor line (30) by the first transfer device (15),
**characterized in that** the first transfer device (15) is adapted for intercepting printed materials which correspond to printed materials in a non-individualized state, and is controlled by the control means for selectively transferring the intercepted printed materials, depending on the control means (70) and on the database (72), whereby the distribution conveyor line (30) may receive printed materials in a non-individualized state, the first and second transfer devices (15, 35) being controlled by the control means (70) so as to group the printed materials on the grouping conveyor line (50) by route, using data from the database (72) which are representative of routes (91), each including a series of addressees having consecutive addresses in a certain order,
and **in that** the grouping conveyor line (50) comprises :
- an identification device (53) controlled by the control means (70) to affix an indication of a point of destination on the printed materials as a function of the database (72) in order to individualize the printed materials,
- an insertion device (52) controlled by the control means (70) to associate at least one supplement with said printed materials as a function of the database (72).

2. Facility according to claim 1, comprising several grouping conveyor lines (50) and as many second transfer devices (35) as there are grouping conveyor lines (50), each second transfer device (35) being controlled by the control means (70) to transfer printed materials (11) from the distribution conveyor line (30) to the corresponding grouping conveyor line (50), the control means (70) being adapted to cause the transfer of the printed materials to each grouping conveyor line (50) by the first and second transfer devices and by the distribution conveyor line (70) such that said printed materials arrive on each grouping conveyor line (50) grouped in an order which allows grouping by address and/or by recipient, and each grouping conveyor line (50) comprising an identification means (53) controlled by the control means (70) to affix an indication of a point of destination on the printed materials as a function of the database (72).

3. Facility according to claim 1 or claim 2, wherein the first transfer device (15) comprises a belt or roller conveyer (16) or similar and is adapted for intercepting part of the printed materials (11) and transfer them through said conveyer (16) to the distribution conveyor line (30).

4. Facility according to any one of the above claims, wherein at least one of the primary conveyor lines (10) additionally comprises an insertion device (13) for associating at least one supplement with said printed materials processed by said primary conveyor line (10).

5. Facility according to any one of the above claims, wherein said primary conveyor lines (10) additionally comprise a wrapping device (14) adapted to wrap printed materials.

6. Facility according to claim 5, wherein at least one of said primary conveyor lines additionally comprises a first identification device (25) controlled by the control means (70) to affix an identification of a point of destination on the printed materials as a function of said database (71).

7. Facility according to claim 6, wherein said at least one primary conveyor line (10) equipped with the first identification device (25), additionally comprises grouping means (20, 21, 22) adapted to group printed materials (11) downstream from the first identification device, with the control means (70) controlling the grouping means (20, 21) such that the printed materials are grouped as a function of their points of destination.

8. Facility according to claim 7, wherein the grouping means (20, 21, 22) are adapted to stack and bundle together the printed materials (11) intended for a same shipment.

9. Facility according to claim 7 or claim 8, wherein the first transfer means (15) is arranged upstream from the first identification means (25) and is adapted to selectively transfer certain printed materials to the distribution conveyor line (30).

10. Facility according to claim 7 or claim 8, wherein the first transfer device (15) is arranged downstream from the first identification device (25) and the control means (70) is adapted to:
- control the first identification means not to affix indications of a point of destination on certain printed materials,
- control the first transfer device to selectively transfer to the distribution conveyor line (30) the printed materials that do not have indications of a point of destination.

11. Facility according to claim 7 or claim 8, wherein the first transfer device (15) is arranged downstream from the first identification device (25) and the control means (70) is adapted to:
- control the first identification device to affix identifications of a point of destination on certain printed materials as a function of the database (72),
- controlthe first transfer device to selectively transfer to the distribution conveyor line (30) certain printed materials that have indications of a point of destination.

12. Facility for processing according to claim 11, wherein the control means (70) is adapted to command the second identification device (53) not to affix indications of a point of destination on each of the printed materials (11) transferred by the first transfer device (15) and having indications of a point of destination.

13. Facility for processing according to any one of the above claims, wherein the distribution conveyor line (30) comprises a plurality of trays (32), each adapted to receive at least one printed material (11).

14. Processing facility according to claim 13, wherein each tray (32) is adapted to tilt at the command of the control means (70) as a function of the database (72), so as to discharge a printed material carried by said tray towards the grouping conveyor line (50).

15. Method for processing printed materials for the purpose of routing said printed materials (11) to recipients, comprising the steps in which:
- printed materials (11) of multiple different types are received, as well as a computer file comprising a list of said recipients to whom said printed materials (11) are to be sent, addresses of these recipients, and types of printed materials intended for each recipient;
- said printed materials (11) are supplied in a non-individualized state to at least two primary conveyor lines (10) adapted for respectively processing said printed materials of different types;
- the transfer of said printed materials (11) by first transfer devices (15) from at least one primary conveyor line (10) to a distribution conveyor line (30) is commanded, the transfer comprising intercepting of printed materials (11) which correspond to printed materials in a non-individualized state, whereby the distribution conveyor line (30) may receive printed materials which are in a non-individualized state;
- the selective transfer of said printed materials (11) by second transfer devices (35) from the distribution conveyor line (30) to a grouping conveyor line (50) is commanded, such that said printed materials arrive on the grouping conveyor line grouped in an order which allows grouping by address and/or by recipient, the grouping conveyor line (50) being assigned to a route (91);
- and on the grouping conveyor line (50), an insertion device (52) associates an appropriate supplement and an identification device (53) affixes an identification of a point of destination on the printed materials as a function of a database (72) comprising recipients to whom said printed materials are to be sent (11);
- and the non-transferred printed materials are processed by grouping means (20, 21, 22) of the primary conveyor line (10) so as to group the non-transferred printed materials according to their addresses;
- and said database is used to control the first and second transfer devices (15, 35) so as to group the printed materials on the grouping conveyor line (50) by route, in the order of the route, the database (72) including routes (91), each including a series of addressees having consecutive addresses in a certain order.
